# FASCICULE DE BREVET EUROPEEN

(11) **EP 0 034 548 B1**
(45) Date de publication et mention de la délivrance du brevet: **03.01.1990**
(21) Numéro de dépôt: 81420010.1
(22) Date de dépôt: 11.02.1981
(51) Int. Cl.: B01F 3/12, B01F 5/16

(54) **Dispositif pour l'obtention de dispersions**
Vorrichtung zum Erzeugen von Dispersionen
Apparatus for obtaining dispersions

(30) Priorité: 13.02.1980 FR 8003217
(43) Date de publication de la demande: 26.08.1981
(73) Titulaire: RHONE-POULENC TEXTILE, 92408 Courbevoie Cedex (FR)
(72) Inventeur: Berchoux, André, F-69270 Couzon-au-Mont d'Or (FR)
(74) Mandataire: Braconnier, Daniel

(56) Documents cités:
- GB-A- 1 234 254
- US-A- 3 423 075
- US-A- 3 923 289
- US-A- 4 176 972

## Description

La présente invention concerne un dispositif pour l'obtention continue de dispersions fines.

Elle concerne un dispositif pour l'obtention de dispersions d'un produit divisé sous forme de poudre dans un liquide.

Elle s'applique particulièrement aux liquides présentant un pouvoir de solvatation important vis-à-vis des poudres avec lesquelles ils doivent être mélangés, par exemple des polymères sous forme de poudre.

En effet, la dissolution de certains polymères filables en solution présente de grosses difficultés, c'est pourquoi il est plus facile dans un premier temps de les disperser dans des conditions où la dissolution ne se produit pas avant de les dissoudre : cela permet d'éviter la formation de grumeaux voire même la prise en masse de la poudre et du liquide.

Ainsi, jusqu'à présent, la dissolution du chlorure de polyvinyle en poudre dans le mélange solvant acétone/sulfure de carbone nécessitait un malaxage de plusieurs heures dans un malaxeur et devait se faire nécessairement en discontinu ; de surcroit, le mélange obtenu manquait d'homogénéité, inconvénient qui se répercutait sur la qualité des fils obtenus.

On a essayé également de préparer des dispersions selon le dispositif décrit dans la demande française n* 2 250 564 en formant d'abord un conduit liquide dans le liquide dans lequel la poudre doit être dispersée, en introduisant la poudre dans le conduit liquide puis en pulvérisant le conduit liquide contenant la poudre.

Mais un tel dispositif ne convient pas pour l'obtention de dispersions de certains polymères telles que celles de polychlorure de vinyle dans le mélange solvant acétone/sulfure de carbone : le polymère et le solvant se prennent en masse en bloquant totalement l'appareil. ,

Il est connu selon l'US-A-3423075 de mélanger des produits humides et secs au moyen d'un dispositif horizontal comportant une seule série de pales pour le mélange des produits, le produit sec étant amené par une ouverture centrale et le produit humide au moyen de plusieurs tuyaux placés circonférentiellement par rapport à l'arrivée centrale.

Il est également connu selon l'US-A-4176972 un dispositif pour mélanger des boues de gypse comportant un disque rotatif plat et un boîtier fixe déterminant une chambre circulaire creuse divisée en trois zones annulaires séparées les unes des autres sur une grande partie de leur périphérie, les 2 premières zones comportant des lames et des dents tournant avec le disque pour assurer le mélange.

La présente invention concerne un dispositif pour la préparation en continu et pratiquement instantanée de dispersions fines et régulières de polymères en poudre dans leur solvant liquide, comprenant :
une turbine actionnée par un moteur sur laquelle sont fixées seulement deux rangées de pales ne permettant pas le retour des produits au centre de la turbine, une rangée située concentriquement au centre, l'autre rangée placée concentriquement à la rangée sur la partie extérieure de la turbine, le passage des matériaux étant effectué de manière libre et continue, sans rencontrer d'obstacle autre que les pales,
un seul conduit permettant l'alimentation du polymère en poudre au centre de la turbine,
un seul conduit permettant d'introduire du liquide sur les pales extérieures,
un conduit d'évacuation des dispersions obtenues, tangentiellement à la turbine et situé dans le même plan que celle-ci.

De préférence, le plan de la turbine est incliné pour favoriser l'écoulement des dispersions.

De manière préférentielle également, le conduit amenant la poudre est incliné de telle sorte que celle-ci arrive par gravité.

La poudre et le liquide sont mis en contact de manière dynamique et à grande vitesse. Pour ce faire, ils doivent être amenés en des points séparés et mis en vitesse séparément.

Un tel dispositif convient même dans le cas de liquide présentant un pouvoir de solvatation élevé vis-à-vis de la poudre, destinée à être dispersée dans ledit liquide.

Pour l'obtention de dispersion de poudre dans un liquide ayant un pouvoir de solvatation important vis-à-vis de la poudre, il est préférable que la durée de contact à l'intérieur du dispositif soit aussi faible que possible, de l'ordre de la millise- conde; ce temps doit être d'autant plus faible, que le pouvoir de solvatation du liquide est élevé vis-à-vis de la poudre.

De la même manière, il est également préférable que le solvant et la poudre soient amenés à des températures respectives telles que le pouvoir de solvatation soit le plus faible possible au cours de l'opération, pour éviter les risques de colmatage.

Un tel dispositif convient particulièrement pour l'obtention de dispersions de polychlorure de vinyle dans un solvant tel que le mélange sulfure de carbone/acétone. Les dispersions ainsi obtenues sont fines et régulières si bien que les solutions en résultant peuvent ensuite être filées en continu sans problème pour donner des fils et fibres également de composition régulière. Par ailleurs, la dissolution proprement dite peut être réalisée plus rapidement et plus facilement si bien que l'énergie nécessitée pour l'obtention des collodions est bien moindre.

Enfin, il est possible selon ce dispositif d'obtenir des dispersions plus concentrées que celles utilisées habituellement permettant de réaliser aussi une économie sur la quantité de solvant utilisé. La limite de concentration est déterminée par la viscosité des produits obtenus au-delà de laquelle ils ne sont plus véhiculables.

La mise en oeuvre du dispositif selon l'invention sera mieux comprise à l'aide des figures 1 et 2 qui constituent des exemples de réalisation du dispositif selon l'invention à titre illustratif mais non limitatif.

Selon la figure 1, la poudre de polychlorure de vinyle est véhiculée par gravité dans le conduit (1) arrivant au centre de la turbine (2) puis immédiatement mise en vitesse par force centrifuge au moyen des pales (3). Le solvant est véhiculé séparément au moyen d'un conduit (6) placé perpendiculairement par rapport au plan de la turbine et arrive sur la série de pales (8) extérieures puis est mis en mouvement aussitôt, la poudre et le solvant entrant en contact en vitesse sur la partie extérieure de la turbine (2). Celle-ci est insérée dans une pièce (4) et actionnée au moyen du moteur (5). La turbine est inclinée à 45° par rapport à l'horizontale. La dispersion sort tangentiellement à la turbine (2) au moyen du conduit (7) et la dispersion est recueillie par gravité.

La figure 2 représente un autre mode de réalisation du dispositif selon l'invention. Il comprend un conduit (1) muni d'une vis sans fin, placé horizontalement amenant la poudre de polymère au centre de la turbine (2) munie de pales (3) permettant la mise en vitesse de la poudre de polymère dans la partie extérieure de la turbine ; le conduit (6) permet l'introduction directe du solvant sur les pales (8) extérieures de la turbine, les deux produits étant dispersés instantanément par la turbine (2) actionnée par le moteur (5). La dispersion obtenue sort par gravité au moyen du conduit (7) tangentiellement à la turbine.

Le dispositif selon la présente demande permet d'obtenir, en un laps de temps très court, pouvant être aussi faible que quelques millisecondes, des dispersions fines et régulières de concentration variable dépendant de la viscosité desdites dispersions et de leur aptitude à être véhiculées. Pour le cas particulier des dispersions de polychlorure de vinyle en poudre dans le mélange solvant sulfure de carbone/acétone (50/50 en volume) de concentration 28 à 30 % en poids, il s'avère même possible d'obtenir des dispersions en introduisant le mélange-solvant à température ambiante ce qui présente un intérêt économique important.

Les exemples qui suivent sont donnés à titre indicatif pour illustrer l'invention.

### Exemple 1

On utilise le dispositif tel que représenté sur la figure 2 que l'on a fait tourner en continu pendant 100 heures, tout en introduisant de la poudre de polychlorure de vinyle avec un débit de 45 kg/heure au centre de la turbine, par l'intermédiaire d'une vis doseuse et le mélange solvant sulfure de carbone/acétone (50/50 en volume) maintenu à environ 20C à raison de 115 1/heure sur l'extérieur de la turbine.

L'appareil de diamètre intérieur de 12 cm comporte une rangée extérieure de 12 pales (8) inclinées à 30° ; les pales centrales (3) sont simplement constituées par une vis papillon, la vitesse de rotation de la turbine est de 3 000 t/minute et la dispersion est produite en un laps de temps de 5 millisecondes environ à raison de 160 kg/heure.

La dispersion ainsi obtenue est reprise dans un réservoir et peut être utilisée de manière continue dans des stades ultérieurs de traitement.

### Exemple 2

Dans la turbine utilisée dans l'exemple 1, on introduit séparément de la poudre de polychlorure de vinyle à raison de 60 kg/heure et le mélange solvant sulfure de carbone/acétone à raison de 160 kg/heure à température ambiante, la dispersion a été produite en continu avec un débit de 220 kg/heure pendant 5 heures directement à température ambiante.

## Revendications

1. Dispositif pour la préparation en continu et pratiquement instantanée de dispersions fines et régulières de polymères en poudre dans leur solvant liquide, caractérisé en ce qu'il comprend :
une turbine (2) actionnée par un moteur (5) sur laquelle sont fixées seulement deux rangées de pales (3 et 8), ne permettant pas le retour des produits au centre de la turbine, une rangée (3) située concentriquement au centre, l'autre rangée (8) placée concentriquement à la rangée (3) sur la partie extérieure de la turbine (2), le passage des matériaux étant effectué de manière libre et continue, sans rencontrer l'obstacle autre que les pales (3 et 8),
un seul conduit (1) permettant l'alimentation du polymère en poudre au centre de la turbine,
un seul conduit (6) permettant l'introduction du liquide sur les pales (8) extérieures,
un conduit (7) d'évacuation des dispersions obtenues, tangentiellement à la turbine est situé dans le même plan que celle-ci.

2. Dispositif selon la revendication 1, caractérisé par le fait que le plan de la turbine est incliné pour favoriser l'écoulement des dispersions.

3. Dispositif selon la revendication 1, caractérisé par le fait que le conduit (1) amenant la poudre est incliné par rapport à l'ensemble de l'appareil de sorte que la poudre arrive par gravité.

## Claims

1. Device for the continuous and virtually instantaneous preparation of fine and uniform dispersions of powdered polymers in their liquid solvent, characterized in that it comprises :
a turbine (2) activated by a motor (5), on which turbine are fixed only two rows of blades (3 and 8) which do not permit the return of the products to the centre of the turbine, a row (3) located concentrically with the centre, the other row (8) placed concentrically to the row (3) on the outer part of the turbine (2), the passage of the materials being effected freely and continuously without encountering any obstacle other than the blades (3 and 8),
a single conduit (1) permitting the supply of powdered polymer to the centre of the turbine,
a single conduit (6) permitting the introduction of the liquid over the outer blades (8),
a conduit (7), for removing the dispersions obtained, which is tangential to the turbine and located in the same plane as the latter.

2. Device according to Claim 1, characterized in that the plane of the turbine is tilted in order to favour the flow of the dispersions.

3. Device according to Claim 1, characterized in that the conduit (1) supplying the powder is tilted with respect to the overall apparatus such that the powder arrives by means of gravity.

## Patentansprüche

1. Vorrichtung zur kontinuierlichen und kurzzeitigen Herstellung von feinen und gleichmäßigen Polymerdispersionen aus Pulver in ihrem flüssigem Lösungsmittel, dadurch gekennzeichnet, daß sie umfaßt :
eine Turbine (2), die von einem Motor (5) angetrieben wird und auf der nur zwei Schaufelreihen (3 und 8) angebracht sind, die den Rücklauf des Produkts zum Zentrum der Turbine verhindern, wobei eine Reihe (3) konzentrisch zur Mitte liegt und die andere Reihe (8) konzentrisch zur Reihe (3) am äußeren Abschnitt der Turbine (2) angebracht ist, wobei der Materialfluß auf freie und kontinuierliche Art und Weise erfolgt, ohne auf Hindernisse zu treffen, mit Ausnahme der Schaufeln (3 und 8),
eine einzelne Zuführleitung (1), die die Zuführung von Polymeren in Pulverform zum Zentrum der Turbine ermöglicht,
eine einzelne Zuführleitung (6), die das Einführen von Flüssigkeit auf die außen liegenden Schaufeln (8) ermöglicht, und
eine Leitung (7) zum Abziehen der erhaltenen Dispersionen tangential von der Turbine, die in derselben Ebene angeordnet ist wie diese.

2. Vorrichtung gemäß Anspruch 1, dadurch gekennzeichnet, daß die Ebene der Turbine geneigt ist, um das Abfließen der Dispersionen zu unterstützen.

3. Vorrichtung nach Anspruch 1, dadurch gekennzeichnet, daß die Zuführleitung (1) für das , Pulver gegenüber dem Aufbau der Vorrichtung geneigt ist, daß das Pulver durch Gravitation zufließt.
